# EUROPÄISCHE PATENTSCHRIFT

(11) **EP 3 499 046 B1**
(45) Veröffentlichungstag und Bekanntmachung des Hinweises auf die Patenterteilung: **13.11.2024**
(21) Anmeldenummer: 18210183.2
(22) Anmeldetag: 04.12.2018
(51) Int. Cl.: F04D 29/42, F04D 29/66

(54) **VERFAHREN ZUR HERSTELLUNG EINES GEBLÄSEGEHÄUSES**
METHOD FOR PRODUCING A FAN HOUSING
PROCÉDÉ DE FABRICATION D'UN BOÎTIER DE VENTILATEUR

(30) Priorität: 18.12.2017 DE 102017223039
(43) Veröffentlichungstag der Anmeldung: 19.06.2019
(73) Patentinhaber: BSH Hausgeräte GmbH, 81739 München (DE)
(72) Erfinder: Hofmann, Benedikt, 76327 Pfinztal (DE); Jordan, Dietmar, 75417 Mühlacker (DE)

(56) Entgegenhaltungen:
- DE-A1- 3 209 748
- FR-A1- 2 406 107
- US-A- 3 688 867
- US-A- 3 950 112

## Beschreibung

Die vorliegende Erfindung betrifft ein Verfahren zur Herstellung eines Gebläsegehäuses.

Bei Gebläsen, die beispielsweise in Haushaltsgeräten eingesetzt werden, und die insbesondere Radialgebläse darstellen, wird das Lüfterrad oder werden die Lüfterräder in einem Gebläsegehäuse aufgenommen. Das Gebläsegehäuse dient zur Luftführung von einer Absaugöffnung zu einer Auslassöffnung.

In der DE 10 2007 021 318 A1 ist ein solches Gebläsegehäuse offenbart. Insbesondere werden in dieser Druckschrift ein Dunstabzugsgehäuse und eine Dunstabzugshaube offenbart. Das Dunstabzugsgehäuse ist ausgebildet, um wenigstens ein Gebläsegehäuse und wenigstens ein vom Gebläsegehäuse umschlossenes Lüfterrad, insbesondere eines Radiallüfters, aufzunehmen. Das Dunstabzugsgehäuse weist zudem eine Absaugöffnung zur Aufnahme der Dämpfe von einer Kochstelle auf. An einer Seite des Gebläsegehäuses weist das Gebläsegehäuse einen Luftauslass beziehungsweise einen Luftstutzen auf. Das Gebläsegehäuse stellt ein Spiralgehäuse dar. Der Luftauslass kann hierbei an der Oberseite des Gebläsegehäuses angeordnet sein. Je nach Ausführung des Gebläses und der Lage des Gebläses kann der Luftauslass aber auch seitlich an dem Gebläsegehäuse liegen.

Durch die Anordnung des Spiralgehäuses ergibt sich eine Ausblasrichtung des Radiallüfters. Bei manchen Anwendungen ist jedoch das Ausblasen in mehrere Richtungen notwendig.

Zum Einstellen mehrerer Ausblasrichtungen kann um ein Gebläsegehäuse ein weiteres Gehäuse vorgesehen werden und in diesem weiteren Gehäuse kann der aus dem Gebläsegehäuse austretende Luftstrom beispielsweise mittels eines Leitbleches aufgeteilt werden und in unterschiedliche Richtungen geleitet werden. Hierbei ist allerdings nachteilig, dass es durch die Aufteilung der Luft in dem weiteren Gehäuse zu einer zusätzlichen Geräuschentwicklung kommt.

Diese bekannten Gebläsegehäuse werden zudem in der Regel aus Blech-oder Kunststoffmaterial, das schallhart ist, hergestellt.

Diese Art der Gebläsegehäuse weist eine Reihe von Nachteilen auf. Insbesondere kann das Blech oder Kunststoffmaterial lediglich die Funktionen der Luftführung übernehmen. Da aber bei dem Betrieb des Gebläses Geräusche, wie beispielsweise Luftschall oder Körperschall, entstehen, ist eine zusätzliche Akustikdämmung notwendig. Somit können Gebläsegehäuse nur mit hohen Material-und Werkzeugkosten hergestellt werden. Zudem ist die Montage, Befestigung und Abdichtung des Gebläsegehäuses aufwändig.

Die DE 3 209 748 A1 beschreibt ein Ventilatorgehäuse und einen Ventilator. Das Ventilatorgebläse weist einen verbesserten Aufbau auf, ist leicht zu montieren und weist eine geringe Geräuschentwicklung auf. Zudem wird ein in diesem Gehäuse verwendeter Ventilator beschrieben. Das Ventilatorgehäuse umfasst ein Hauptgehäuse sowie darin angeordnete Spiralgehäuse, die in Bezug auf das Hauptgehäuse von geeigneter Elastizität sind, wobei die Außenabmessungen der Spiralgehäuse im unmontierten Zustand geringfügig größer sind, als die Innenabmessungen des Hauptgehäuses, so dass die Spiralgehäuse durch ihre Elastizität sicher in dem Hauptgehäuse gehalten sind. Wenn das so aufgebaute Ventilatorgehäuse verwendet wird, kann der Ventilator einen Gebläseantriebsmotor und andere Bauteile durch die Eigenelastizität der Spiralgehäuse in ihrer Lage im Hauptgehäuse sicher halten.

Die US 3,950,112 A beschreibt Fluidbewegungsvorrichtungen mit modularen Kammerbildungsmitteln und mehreren Auslässen. Insbesondere wird eine Vorrichtung des zentrifugalen Typs beschriebe, die einen Rotor aufweist, der in einer Arbeitskammer, die diesen umgibt arbeitet. Die Arbeitskammer wird durch eine Vielzahl an kammerdefinierenden Modulen gebildet. Jedes der Module definiert einen Bereich der gesamten Arbeitskammer. Die Module können gestapelt sein.

In der US 3,688,867 A ist ein akustisch verbessertes Gebläsegehäuse beschrieben. Das Gehäuse wird aus einem Block von schallabsorbierendem Material und einer ausreichenden Dichte, um dessen Form beizubehalten gebildet. Eine schneckenförmige Kammer wird in dem Block gebildet, um das Gebläse aufzunehmen. Ein Durchlass wird gebildet, der sich von einer äußeren Oberfläche zu der schneckenförmigen Kammer erstreckt. Der Block wird in Längsrichtung geschlitzt, so dass das Gebläse in der schneckenförmigen Kammer platziert werden kann.

In der FR 2 406 107 A1 wird eine thermische und akustische Ventilation eines mechanischen Ventilators mit einer Spirale eines zentrifugalen Lüfters beschrieben, die in synthetischem Zellmaterial gebildet ist. Die Spirale des Zentrifugallüfters ist so in synthetisches Zellmaterial eingebracht, dass dieses akkurat in eine Box passt. Die Spirale wird durch eine Vertiefung in dem Material und eine Deckplatte gebildet.

Aufgabe der vorliegenden Erfindung ist es daher eine Lösung zu schaffen, durch die ein Gebläse, das mehrere Ausblasrichtungen aufweist, auf einfache Weise hergestellt werden kann und bei der gleichzeitig auf einfache Weise eine Geräuschreduzierung gegeben ist. Der Erfindung liegt die Erkenntnis zugrunde, dass diese Aufgabe gelöst werden kann, indem ein Gebläsegehäuse verwendet wird, bei dem mindestens zwei Gehäuseteile verwendet werden, in denen jeweils zumindest ein Teil des Aufnahmeraumes für den Lüfter des Gebläses zumindest bereichsweise aus einem Schallschutzmaterial gebildet ist.

Erfindungsgemäß betrifft die Erfindung ein Verfahren mit den Merkmalen nach Anspruch 1

Das Gebläsegehäuse und der Lüfter werden zusammen als Gebläse bezeichnet. Der Lüfter umfasst hierbei ein Lüfterrad und einen Lüftermotor. Das Lüfterrad ist um eine Drehachse drehbar gellagert. Das Lüfterrad des Lüfters wird durch den Lüftermotor angetrieben. Das Gebläsegehäuse weist einen Aufnahmeraum für mindestens ein Lüfterrad auf. Der Aufnahmeraum weist einen spiralförmigen Querschnitt auf. Das Lüfterrad wird in dem Aufnahmeraum so angeordnet, dass eine Wand des Aufnahmeraumes den Umfang des Lüfterrades weitestgehend umgibt. In dieser Wand des Aufnahmeraumes ist eine Luftauslassöffnung für jeden Luftauslasskanal eingebracht, über die die Luft aus dem Aufnahmeraum in einen Luftauslasskanal strömen kann. Der Luftauslasskanal schließt sich dabei vorzugsweise tangential oder radial an den Querschnitt des Aufnahmeraumes an. Erfindungsgemäß sind mindestens zwei Luftauslasskanäle vorgesehen. Der Aufnahmeraum und die Luftauslasskanäle werden gemeinsam als Luftführungsraum des Gebläsegehäuses bezeichnet. Der Luftführungsraum stellt somit den Raum dar, in dem die in dem Gebläse geförderte Luft von einer Lufteinlassöffnung zu einer Luftaustrittsöffnung geleitet wird. Hierbei sind an dem einen Aufnahmeraum mehrere Luftauslassöffnungen vorgesehen, an die sich jeweils ein Luftauslasskanal anschließt. Vorzugsweise ist in dem Aufnahmeraum nur ein Lüfter vorgesehen.

Das Gebläsegehäuse bildet ein sogenanntes Spiralgehäuse. In axialer Richtung des Lüfterrades ist der Aufnahmeraum vorzugsweise durch ein oder mehrere weitere Gehäuseteile des Gebläsegehäuses abgedeckt. Diese weiteren Gehäuseteile können einen Aufbau entsprechend dem ersten Gehäuseteil aufweisen. In einem dieser weiteren Gehäuseteile kann die Lufteinlassöffnung für das Gebläse vorgesehen sein und kann beispielsweise durch ein Gitter abgedeckt sein. Somit strömt Luft in das Gebläse in axialer Richtung des Lüfterrades ein und wird in radialer Richtung von dem Aufnahmeraum über die Luftauslassöffnungen in die Luftauslasskanäle abgegeben. Von den Luftauslasskanälen wird die Luft jeweils über eine Luftaustrittsöffnung aus dem Gebläsegehäuse ausgeblasen. Das Gebläse, das ein erfindungsgemäß hergestelltes Gebläsegehäuse aufweist, ist daher einen Radialgebläse.

Für das bessere Verständnis werden im Folgenden die Abmessungen des Gebläsegehäuses oder des Gebläses, die beim fertiggestellten Gebläse, das heißt bei dem Gebläse, bei dem der Lüfter in das Gebläsegehäuse eingebracht ist, in der Richtung der Drehachse des Lüfterrades liegen, als Höhe bezeichnet. Die dazu senkrecht stehenden weiteren Abmessungen werden als Breite und Länge bezeichnet. Zudem beziehen sich Angaben, wie oben und unten auf ein Gebläse, bei dem die Drehachse des Lüfterrades, die auch als Drehachse des Gebläses bezeichnet wird, in der Vertikalen liegt. Angaben, wie axial und radial beziehen sich ebenfalls auf die Drehachse des Lüfterrades.

Das Gebläsegehäuse weist erfindungsgemäß mindestens zwei Gehäuseteile auf, die zumindest bereichsweise aus Schallschutzmaterial bestehen.

Als Schallschutzmaterial wird erfindungsgemäß ein Material verstanden, das schalldämpfend und/oder schalldämmend ist. Als Schalldämpfung oder Schallabsorption wird insbesondere eine Behinderung der Schallausbreitung bezeichnet. Insbesondere erfolgt die Schalldämpfung durch Behinderung der Schallausbreitung durch Absorption von Luftschall. Als Schalldämmung wird insbesondere die Behinderung der Schallausbreitung von Luftschall oder Körperschall in angrenzende Räume durch Schallreflexion des sich ausbreitenden Schalls bezeichnet. Das Schallschutzmaterial kann insbesondere ein schallweiches Material darstellen.

Das Schallschutzmaterial kann daher ein poröses, elastisches und/oder faserförmiges Material darstellen. Durch diese Materialien wird zusätzlich zu der reinen Schalldämpfung und oder Schalldämmung auch eine Schwingung des Gehäuseteils bezüglich weiterer Teile des Gerätegehäuses oder des Haushaltsgerätes verhindert und damit ein weiterer Schallschutz geliefert. Besonders bevorzugt wird ein Schallschutzmaterial verwendet, das Schall in Frequenzen von 50Hz bis 10.000Hz absorbieren und/oder dämmen kann. Jedes der Gehäuseteile kann vollständig aus Schallschutzmaterial bestehen. Es liegt aber auch im Rahmen der Erfindung, dass in oder an dem Schallschutzmaterial Elemente aus einem formstabilen Material vorgesehen sind, das keine Schalldämpfung- oder Schalldämmungsfunktionen aufweist. Beispielsweise können solche Elemente aus Metall bestehen und zur Lagerung des Lüfterrades oder des Lüftermotors dienen. Vorzugsweise ist das Lüfterrad indirekt über den Lüftermotor an dem Gebläsegehäuse gelagert.

In jedem der Gehäuseteile ist ein Teil des Aufnahmeraumes gebildet. Die Teile des Aufnahmeraumes, die in den unterschiedlichen Gehäuseteilen gebildet sind, bilden zusammen den Aufnahmeraum, in dem das Lüfterrad aufgenommen wird. Die Teile des Aufnahmeraumes stellen axiale Teilabschnitt des Aufnahmeraumes dar

In jedem der Gehäuseteile ist der Teil des Aufnahmeraumes zumindest teilweise durch Schallschutzmaterial gebildet. Insbesondere ist zumindest die Wand des Teils des Aufnahmeraumes, die den Umfang des Lüfterrades des Gebläses umgibt, durch Schallschutzmaterial gebildet. Zusätzlich kann auch eine der in axialer Richtung des Lüfterrades liegenden Wände des Aufnahmeraumes durch Schallschutzmaterial gebildet sein. Bei einem Gebläsegehäuse, das aus zwei Gehäuseteilen besteht, kann in jedem Gehäuseteil beispielsweise die Hälfte der Höhe des Aufnahmeraumes, das heißt die Hälfte der Abmessung des Aufnahmeraumes, die in der Richtung der Drehachse des Lüfterrades liegt, gebildet sein.

Erfindungsgemäß sind in dem Gebläsegehäuse zumindest zwei Luftauslasskanäle gebildet. Als Luftauslasskanal wird die Verbindung zwischen dem Aufnahmeraum und einer Luftaustrittsöffnung des Gebläsegehäuses verstanden. In jedem Gehäuseteil ist zumindest ein Teil eines der Luftauslasskanäle gebildet. Beispielsweise kann ein Teil des Luftauslasskanals in einem Gehäuseteil als eine Vertiefung ausgestaltet sein und durch eine Fläche eines weiteren Gehäuseteils verschlossen werden.

Indem erfindungsgemäß mindestens zwei Gehäuseteile verwendet werden, die zumindest bereichsweise aus Schallschutzmaterial bestehen und in jedem Gehäuseteil ein Teil des Aufnahmeraumes zumindest teilweise durch Schallschutzmaterial gebildet ist, kann durch das Gebläsegehäuse selber eine Schalldämpfung und/oder Schalldämmung erfolgen. Zudem ist die Herstellung des Gebläses durch das Ausbilden eines Aufnahmeraumes in dem Schallschutzmaterial vereinfacht. Insbesondere ist im Gegensatz zu einem Gebläsegehäuse nach dem Stand der Technik kein aufwändiges Ausrichten des Gebläsegehäuses zu einer zusätzlichen Akustikdämmung notwendig. Da in dem Gebläsegehäuse zusätzlich zumindest zwei Luftauslasskanäle gebildet sind und in jedem Gehäuseteil zumindest ein Teil eines der Luftauslasskanäle gebildet ist, kann eine Reihe weiterer Vorteile erzielt werden. Insbesondere ist es möglich, Luft über die mindestens zwei Luftauslasskanäle aus dem Gebläsegehäuse in unterschiedliche Richtungen abzugeben, das heißt auszublasen. Dadurch, dass zumindest ein Teil eines der Luftauslasskanäle in einem Gehäuseteil gebildet ist, kann durch relative Ausrichtung der Gehäuseteile zueinander die Auslassrichtung der mindestens zwei Gehäuseteile unterschiedlich zueinander eingestellt werden. Zudem wird die Effizienz des Gebläses oder der Volumenstrom im Gebläse durch die Ausgabe von Luft in unterschiedlichen Auslassrichtungen nicht vermindert. Dies ist bei der erfindungsgemäßen Ausgestaltung der Fall, da die Luft von dem Lüfterrad unmittelbar durch den jeweiligen Luftauslasskanal zu der jeweiligen Luftaustrittsöffnung geleitet wird. Somit ist eine Aufspaltung des Luftstroms in der Strömungsrichtung nach dem Austritt aus dem Gebläsegehäuse nicht erforderlich ist, wie diese beim Vorsehen eines Umlenkbleches nach dem Auslass eines herkömmlichen Spiralgehäuses erforderlich ist.

Gemäß einer bevorzugten Ausführungsform sind zusätzlich zu dem Aufnahmeraum die zumindest zwei Luftauslasskanäle zumindest teilweise durch Schallschutzmaterial gebildet. Bei dieser Ausführungsform kann der gesamte Luftführungsraum durch Schallschutzmaterial gebildet sein und damit die Schalldämmung und Schalldämpfung erhöht werden. Indem zumindest ein Teil des Luftauslasskanals durch Schallschutzmaterial gebildet wird, kann insbesondere der Luftschall, der sich durch die durch den Luftauslasskanal strömende Luft ergeben kann, gedämpft werden.

Jedes der Gehäuseteile kann einen Materialblock oder Formkörper darstellen. Gemäß einer Ausführungsform stellt zumindest ein Gehäuseteil einen Materialblock dar, der zumindest teilweise aus Schallschutzmaterial besteht. Der Materialblock wird durch Trennen eines Blocks entlang mindestens einer Ebene, die senkrecht zu der Drehachse des Lüfterrades steht, erzeugt.

Ein Teil des Aufnahmeraumes kann durch Materialabtrag in dem Materialblock erzeugt sein.

Als Materialblock wird erfindungsgemäß ein Körper, der zumindest bereichsweise aus mindestens einem Schallschutzmaterial besteht und in dem zumindest ein Teil des Aufnahmeraumes für das Lüfterrad des Gebläses gebildet ist, verstanden. Der Materialblock bezeichnet somit den bearbeiteten Körper. Vor dem Einbringen des Aufnahmeraumes, das heißt vor dem Bearbeiten, kann der Körper auch als Volumenelement, Massivkörper oder Vollkörper bezeichnet werden.

Das Volumenelement kann beispielsweise eine Quaderform aufweisen. Auch der Materialblock kann eine Quaderform aufweisen. Alternativ ist es aber auch möglich, dass der Materialblock eine äußere Form aufweist, die der Form des darin gebildeten Luftführungsraumes entspricht. Eine solche Form kann durch Bearbeitung der Außenseite des Volumenelementes erzeugt werden.

Gemäß einer Ausführungsform ist ein Teil des Aufnahmeraumes durch Materialabtrag in dem Materialblock erzeugt. Das Einbringen eines Teils des Aufnahmeraumes und gegebenenfalls eines Teils des Luftauslasskanals durch Materialabtrag in ein Volumenelement wird auch als Negativverfahren bezeichnet. Insbesondere kann aus einem Volumenelement der Teil des Aufnahmeraumes, der in dem Materialblock gebildet werden soll, herausgeschnitten werden. Das Herausschneiden kann auch als Freischneiden bezeichnet werden. Der herausgeschnittene Teil weist eine Spiralform auf, so dass in den so geschaffenen Teil des Aufnahmeraumes ein Teil des Lüfterrades eingebracht werden kann und zumindest der Umfang von diesem axialen Bereich des Lüfterrades von dem Material des Materialblockes umgeben ist. Auch der Teil des Luftauslasskanals, der bei der Ausführungsform des Gehäuseteils als Materialblock vorzugsweise in dem Materialblock ausgebildet ist, kann durch ein Negativverfahren in ein Volumenelement eingebracht werden. Vorzugsweise werden der Teil des Aufnahmeraumes und der Teil des Luftauslasskanals hierbei in einem Verfahrensschritt in das Volumenelement eingebracht, insbesondere aus diesem ausgeschnitten.

Indem zumindest ein Teil des Aufnahmeraumes in den Materialblock durch ein Verfahren mit Materialabtrag von einem Volumenelement eingebracht wird, ist der Werkzeugaufwand zur Herstellung des Gebläsegehäuses und damit dessen Herstellung weiter vereinfacht. Zudem kann bei Verwendung eines Negativverfahrens das Material des Materialblockes außer Schaumstoff beispielsweise ein Fasermaterial, gummiartiges Material oder ein poröses Material sein oder ein solches Material aufweisen. Diese Materialien können auf einfache Weise geschnitten werden. Auch die mindestens zwei Luftauslasskanäle, die bei dem erfindungsgemäßen Gebläsegehäuse vorgesehen sind, können durch das Negativverfahren auf einfache Weise erzeugt werden.

Es ist auch möglich zumindest ein Gehäuseteil durch Formen von Schallschutzmaterial um zumindest den Teil des Aufnahmeraumes, der durch das Schallschutzmaterial gebildet ist, zu erzeugen.. Das Formen des Schallschutzmaterials um zumindest einen Teil des Aufnahmeraumes wird auch als Positivverfahren bezeichnet und ist nicht Teil der Erfindung. Insbesondere kann das Positivverfahren ein Formschäumen sein. Hierzu kann beispielsweise eine Matrize oder andere Grundform verwendet werden, die der Form des Teiles des Aufnahmeraumes und gegebenenfalls eines Teiles des Luftauslasskanals der in dem Schallschutzmaterial liegen soll, entspricht und diese Matrize kann teilweise eingeschäumt werden. Das durch Formen von Schallschutzmaterial gebildete Gehäuseteil kann einen Formkörper oder einen Materialblock darstellen. Der Materialblock kann beispielsweise eine Quaderform aufweisen.

Auch bei der Verwendung eines Positivverfahrens ist die Herstellung des Gebläsegehäuses vereinfacht und dennoch ein Schallschutz gegeben. Zudem kann bei einem solchen Positivverfahren die Wandstärke des Gehäuseteils zumindest in dem Bereich des Aufnahmeraumes gezielt eingestellt werden. Somit kann ein ausreichender Schallschutz gewährt werden.

Es ist es möglich, dass alle Gehäuseteile jeweils ein Formteil darstellen, das durch ein Positivverfahren hergestellt ist.

Der Teil des Luftführungsraumes des Gebläsegehäuses, der in einem Gehäuseteil gebildet ist, wird auch als Luftleitgeometrie bezeichnet. Erfindungsgemäß wird der Luftleitraum durch Luftleitgeometrien in den mindestens zwei Gehäuseteilen gebildet und die Luftleitgeometrien weisen jeweils eine spiralförmige Begrenzungswand auf. Diese Begrenzungswand stellt dabei einen Teil der Umgebungswand in dem Aufnahmeraum für das Lüfterrad und eine Seitenwand eines Luftauslasskanals dar. Insbesondere bildet ein Ende der spiralförmigen Begrenzungswand zumindest einen Teil der Luftaustrittsöffnung. An dem anderen Ende der spiralförmigen Begrenzungswand, das heißt an dem Ende, an dem der Radius der Begrenzungswand am geringsten ist, schließt sich eine weitere Begrenzungswand an, die sich von dem Ende der spiralförmigen Begrenzungswand aus in radialer oder tangentialer Richtung nach außen erstreckt und einen weiteren Teil der Luftaustrittsöffnung bildet. Die Begrenzungswand kann beispielsweise einen Teil einer logarithmischen Spirale beschreiben, wobei die Begrenzungswand aber erst in einem Abstand von dem Mittelpunkt der logarithmischen Spirale beginnt.

Die mindestens zwei Luftauslasskanäle liegen zueinander beabstandet. Als zueinander beabstandete Luftauslasskanäle werden insbesondere Luftauslasskanäle bezeichnet, die nicht so miteinander in Verbindung stehen, dass die gesamte Luft aus einem Luftauslasskanal in den anderen Luftauslasskanal eintreten kann. Vorzugsweise sind die Luftauslasskanäle so angeordnet, dass keine Luft von dem einen Luftauslasskanal in den anderen Luftauslasskanal eintreten kann. Hierdurch kann sichergestellt werden, dass die Luft, die aus einem Luftauslasskanal austritt, die Luftströmung, die aus einem anderen beabstandeten Luftauslasskanal austritt, nicht beeinflusst.

Es liegt auch im Rahmen der Erfindung, dass mindestens ein Luftauslasskanal durch einen Teil des Luftauslasskanals, der eine Vertiefung darstellt, die sich von dem Teil des Aufnahmeraumes des Gehäuseteils bis zu der jeweiligen Luftauslassöffnung erstreckt, und eine Vertiefung in einem weiteren der Gehäuseteile gemeinsam gebildet wird. Die Vertiefung in dem weiteren Gehäuseteil kann sich ebenfalls von dem Teil des Aufnahmeraumes, der in diesem weiteren Gehäuseteil gebildet ist, zu der Luftaustrittsöffnung erstrecken. Es ist aber auch möglich, dass die Vertiefung in dem weiteren Gehäuseteil sich von der Luftaustrittsöffnung in Richtung auf den in dem Gehäuseteil gebildeten Teil des Aufnahmeraumes erstreckt aber in einem Abstand zu dem Teil des Aufnahmeraumes endet.

Bei der Ausführungsform, bei der der Luftauslasskanal durch zwei Vertiefungen in unterschiedlichen Gehäuseteilen gebildet ist, werden die Vertiefungen so zueinander ausgerichtet, dass diese gemeinsam den Querschnitt des Luftauslasskanals bilden. Durch diese Ausführungsform ist die Abmessung des Querschnitts des Luftauslasskanals nicht auf die Höhe eines Gehäuseteiles beschränkt, sondern kann vergrößert werden. Gemäß einer Ausführungsform weist hierbei zumindest eine der Vertiefungen über deren Länge eine zunehmende Tiefe auf. Somit kann ein Luftauslasskanal gebildet werden, der sich zu der Luftausaustrittsöffnung hin in Höhenrichtung des Gebläsegehäuses, in der die Tiefe der Vertiefung liegt, aufweitet.

Der Luftführungsraum wird durch Luftleitgeometrien in einem ersten und mindestens einem zweiten Gehäuseteil gebildet und vorzugsweise entspricht die Luftleitgeometrie des ersten Gehäuseteils der Luftleitgeometrie des mindestens zweiten Gehäuseteils und die Luftleitgeometrien liegen um die Drehachse des Lüfterrades zueinander verdreht in dem Gebläsegehäuse. Diese Ausführungsform weist den Vorteil auf, dass die Herstellung des Gebläsgehäuses vereinfacht werden kann, da nur eine Form der Luftleitgeometrie in den unterschiedlichen Gehäuseteilen vorgesehen werden muss. Bei Gehäuseteilen, die aus Schallschutzmaterial, wie beispielsweise Schaumstoff bestehen, können die Luftleitgeometrien in die unterschiedlichen Gehäuseteile in einem einzigen Verfahrensschritt eingebracht werden und die Gehäuseteile anschließend zueinander verdreht werden. Zudem kann durch diese Ausführungsform eine gezielte Verteilung der aus dem Gebläsegehäuse austretenden Luft erzielt werden. Bei einem zweiteiligen Gebläsegehäuse kann beispielsweise die Luftmenge, die durch das Gebläse gefördert wird, in zwei gleiche Teile aufgeteilt werden und über die entsprechenden Luftleitgeometrien ausgegeben werden. Durch die verdrehte Anordnung der Geometrien kann der gewünschte Abstand zwischen den Luftaustrittsöffnungen des Gebläsegehäuses eingestellt werden.

Gemäß einer Ausführungsform weist das Gebläsegehäuse zwei Gehäuseteile auf und die Gehäuseteile sind um 180° um die Drehachse des Lüfterrades zueinander verdreht. Bei Gehäuseteilen, in denen die Luftleitgeometrien gleich sind, sind daher die sich entsprechenden Luftleitgeometrien der zwei Gehäuseteile um 180° zueinander um die Drehachse des Gebläses verdreht. Durch diese Ausrichtung kann sichergestellt werden, dass der Luftstrom aus einer Luftaustrittsöffnung den Luftstrom aus der anderen Luftaustrittsöffnung nicht beeinflusst. Zudem weist diese Ausführungsform den Vorteil auf, dass insbesondere bei der Verwendung eines quaderförmigen Materialblocks als Gehäuseteil die beiden Gehäuseteile wieder zu einem quaderförmigen Gebläsegehäuse zusammengesetzt werden können.

Gemäß einer Ausführungsform weisen die Gehäuseteil mindestens zwei Schichten auf, das heißt, dass die Gehäuseteile mehrschichtige Körper darstellen. Mindestens eine der Schichten besteht vorzugsweise aus Schallschutzmaterial. Es können aber auch alle Schichten aus Schallschutzmaterial bestehen. Es liegt auch im Rahmen der Erfindung, dass zumindest eine Schicht des Gehäuseteils aus einem Material besteht, das keine gesonderte Schallschutzeigenschaft aufweist. Die Schichten des Schallschutzmaterials können über deren Flächenerstreckung jeweils eine konstante Dicke aufweisen. Es liegt aber auch im Rahmen der Erfindung, dass die Schichten über deren jeweilige Flächenerstreckung unterschiedliche Dicken aufweisen. Die Schichten des Schallschutzmaterials können ebene Schichten sein. Bei der Herstellung des Gehäuseteils durch ein Negativverfahren, kann der mehrschichtige Aufbau durch Beschichten einer Aussparung oder Vertiefung, die in den Materialblock eingebracht ist, oder durch Einlegen einer weiteren Schicht in dieser Aussparung oder Vertiefung erzeugt werden.

Indem mindestens ein Gehäuseteil einen mehrschichtige Körper darstellt, können unterschiedliche Materialien in dem Gehäuseteil verwendet werden, die sich bezüglich ihrer Eigenschaften, wie Verformungsfestigkeit, Volumengewicht, Schalldämpfung und/oder Schalldämmung, unterscheiden. Somit kann ein Gebläsegehäuse erzeugt werden, das in den einzelnen Bereichen die gewünschten Eigenschaften aufweist.

Gemäß einer Ausführungsform ist in mindestens einem Gehäuseteil mindestens eine Führung für ein Filterelement, mindestens ein Ausschnitt für mindestens ein Elektronikbauteil und / oder mindestens eine Nut für mindestens ein Kabel eingebracht.

Die Führung für das Filterelement ist dabei vorzugsweise in dem Schallschutzmaterial des Gehäuseteils eingebracht. Die Führung kann beispielsweise als Nut ausgestaltet sein, die als Führungsschiene zum Einschieben eines flächigen Filterelementes dient. Wird das Gehäuseteil durch ein Negativverfahren hergestellt, so kann die Nut bei dem Ausschneiden des Luftauslasskanals ebenfalls durch Schneiden erzeugt werden. Vorzugsweise ist die Führung im Bereich des Luftauslasskanals eingebracht. Besonders bevorzugt kann die Führung am Ende des Luftauslasskanals liegen und sich von diesem nach außen in das den Luftauslasskanal umgebenden Schallschutzmaterial erstrecken. Diese Führung kann auf einfache Weise in das Material des Gehäuseteils eingebracht werden. Die Ausführungsform, bei der die Führung des Filterelementes in dem Gehäuseteil und insbesondere in dem Schallschutzmaterial gebildet ist, ist von Vorteil, da zum einen eine separate Filterhalterung entfallen kann. Zum anderen kann das Schallschutzmaterial ein elastisches Material darstellen. Hierdurch wird zum einen der Halt des Filterelementes verbessert und gleichzeitig kann durch das Schallschutzmaterial in dem Bereich der Führung eine Dichtfunktion übernommen werden. Hierdurch kann auch das Entstehen von Pfeifgeräuschen verhindert werden. Die Führung, insbesondere eine Nut, kann bei dem erfindungsgemäßen Gebläsegehäuse nur in einem Gehäuseteil eingebracht sein. Es liegt aber auch im Rahmen der Erfindung, dass jeweils ein Teil der Führung in einem ersten und ein weiteren Teil in einem zweiten Gehäuseteil eingebracht ist.

Der mindestens eine Ausschnitt für mindestens ein Elektronikbauteil ist vorzugsweise in dem Schallschutzmaterial des Gehäuseteils eingebracht. Der mindestens eine Ausschnitt kann durch Freischneiden in ein Volumenelement eingebracht werden. Alternativ kann der Ausschnitt durch Formschäumen hergestellt werden. Indem der Ausschnitt für mindestens ein Elektronikbauteil in dem Gehäuseteil vorgesehen ist, ist insbesondere die Montage des Gebläses vereinfacht. Insbesondere ist ein gesondertes Ausrichten des mindestens einen Elektronikbauteils zu dem Lüfterrad und insbesondere zu dem Lüftermotor über den das Lüfterrad angetrieben wird, nicht erforderlich. Auch durch das Einbringen mindestens einer Nut für mindestens ein Kabel wird die Montage des Gebläses weiter vereinfacht und zudem kann auf einfache Weise ein Schnittschutz für das mindestens eine Kabel geschaffen werden.

Gemäß einer Ausführungsform ist in mindestens einem Gehäuseteil mindestens ein Anbindungselement integriert. Das mindestens eine Anbindungselement ist dabei vorzugsweise in dem Schallschutzmaterial des Gehäuseteils integriert. Als Anbindungselement wird insbesondere ein Element bezeichnet, mittels dessen das Gehäuseteil an einem weiteren Gehäuseteil oder an einem Gerät, insbesondere Haushaltsgerät, in dem das Gebläse betrieben wird, befestigt werden kann. Zudem wird als Anbindungselement auch ein Element bezeichnet, über das der Lüftermotor an dem Gehäuseteil befestigt werden kann. Das Anbindungselement kann in dem Gehäuseteil eingesetzt oder durch das Material des Gehäuseteils umschäumt sein. Das Anbindungselement kann beispielsweise aus Gummi oder Metall bestehen. Hierdurch wird sichergestellt, dass dieses mechanisch belastbar ist. Zudem weist das Anbindungselement vorzugsweise eine Schalldämpfungsfunktion für tiefe Frequenzen auf. Das Anbindungselement kann beispielsweise eine Schrauböffnung aufweisen.

Gemäß einer bevorzugten Ausführungsform bestehen die mindestens zwei Gehäuseteile zumindest teilweise aus Schaumstoff. Beispielsweise kann ein Polyurethan-Schaumstoff und/oder ein Melaminharz-Schaumstoff verwendet werden. Alternativ oder zusätzlich ist es auch möglich, dass das Gehäuseteil zumindest teilweise aus Polyurethan oder Gummi-Polyurethan-Material besteht. Die Verwendung von Polyurethan-Schaumstoff auf Polyetherbasis bringt den Vorteil mit sich, dass der Luftschall hierdurch besonders gut gedämmt werden kann. Das Volumengewicht eines Polyurethan-Schaumstoffes auf Polyetherbasis beträgt vorzugsweise weniger als 40 kg/m³. Dieses Material ist akustisch oberhalb einer Frequenz von etwa 1000 Hz wirksam. Somit lassen sich Strömungsgeräusche mit diesem Material wirksam mindern. Besonders bevorzugt ist das Gehäuseteil daher vorzugsweise im Bereich des Teiles des Aufnahmeraumes, der in dem Gehäuseteil gebildet ist, vorgesehen. Mechanisch ist ein Polyurethan-Schaumstoff auf Polyetherbasis allerdings nicht belastbar genug, um selbst tragende Strukturen zu erzeugen. Insbesondere kann der Lüftermotor und darüber das Lüfterrad des Gebläses durch dieses Material nicht in Position gehalten werden. Hierzu können in dem Aufnahmeraum dann beispielsweise ein oder mehrere Anbindungselemente vorgesehen werden, an dem das Lüfterrad insbesondere über den Lüftermotor des Gebläses gelagert wird. Alternativ kann das Lüfterrad und über den Lüftermotor des Gebläses auch an einer Deckplatte befestigt werden, die mit dem Gehäuseteil als weiteres Gehäuseteil verbunden wird.

Alternativ kann das Gehäuseteil einen Schaumstoff aus Melaminharz aufweisen. Dieses Material weist ein spezifisches Gewicht von etwa 9 kg/m³auf und ist steifer, als Polyurethan-Schaumstoff auf Polyetherbasis. Dennoch ist Melaminharz nicht geeignet mechanisch belastbare Strukturen zu bauen. Dieses Material kann aber zur Auskleidung der Strömungswege, insbesondere des Aufnahmeraumes und des Luftauslasskanal verwendet werden.

Aus Kostengründen kann vorzugsweise auch ein dreischichtiger Aufbau verwendet werden. Hierbei kann ein Grundkörper aus einem möglichst günstigen, steifen Material verwendet werden, das zu dem Luftführungsraum hin mit dem zuerst genannten leichten Polyurethan-Schaumstoff belegt ist und mit Einlegern aus Gummi-Polyurethan-Kompositionen versehen ist, um das Gehäuseteil schwingungstechnisch vom Rest des Gerätes, insbesondere Haushaltsgerätes, zu entkoppeln.

Weiterhin wird ein Gebläse für ein Haushaltsgerät beschrieben, wobei das Gebläse ein erfindungsgemäß hergestelltes Gebläsegehäuse aufweist.

Vorzugsweise ist das Gebläse ein Gebläse für eine Dunstabzugshaube. Das Gebläse kann aber auch in anderen Haushaltsgeräten wie beispielsweise Backöfen oder Kühlschränken oder aber beispielsweise in Wäschetrocknern oder Staubsaugern eingesetzt werden.

Das Gebläse weist einen Lüfter mit einem Lüfterrad auf, das in dem Aufnahmeraum des Gebläsegehäuses angeordnet ist und in jedem Gehäuseteil ist ein axialer Teil des Aufnahmeraumes gebildet.

Das Lüfterrad des Gebläses kann in einem der Gehäuseteile, die zumindest teilweise aus Schallschutzmaterial bestehen gelagert sein. Alternativ kann das Lüfterrad aber auch an einer Deckplatte des Gebläsegehäuses gelagert sein. Vorzugsweise ist das Lüfterrad über den Lüftermotor an dem Gehäuseteil oder der Deckplatte befestigt. Das erfindungsgemäß hergestellte Gebläse stellt vorzugsweise ein Radialgebläse dar. Insbesondere kann das erfindungsgemäß hergestellte Gebläse ein Radialgebläse mit vorwärtsgekrümmtem Radiallüfterrad sein, bei dem für den Druckaufbau ein spiralförmiges Gehäuse zwingend notwendig ist.

Vorteile und Merkmale, die bezüglich des Gebläsegehäuses beschrieben wurden, gelten - soweit anwendbar - entsprechend für das Gebläse und das erfindungsgemäße Verfahren und jeweils umgekehrt.

Die vorliegende Erfindung wird im Folgenden erneut unter Bezugnahme auf die beiliegenden Zeichnungen genauer beschrieben. Es zeigen:
Figur 1: eine Ausführungsform eines erfindungsgemäß hergestellten Gebläsegehäuses in Explosionsansicht;
Figur 2: eine Ausführungsform eines Gehäuseteils eines erfindungsgemäß hergestellten Gebläsegehäuses;
Figur 3: eine zweite Ausführungsform eines Gehäuseteils eines erfindungsgemäß hergestellten Gebläsegehäuses;
Figur 4: eine dritte Ausführungsform eines Gehäuseteils eines erfindungsgemäß hergestellten Gebläsegehäuses;
Figur 5: eine schematische Seitenansicht eines Gebläsegehäuses;
Figur 6: eine schematische Schnittansicht einer Ausführungsform eines Gebläses;
Figur 7: eine schematische Schnittansicht einer weiteren Ausführungsform eines Gebläses;
Figur 8: eine weitere Ausführungsform eines erfindungsgemäß hergestellten Gebläsegehäuses in Explosionsansicht; und
Figur 9: eine schematische Ansicht von Materialblöcken bei der Herstellung eines erfindungsgemäß hergestellten Gebläsegehäuses.

In Figur 1 ist eine Ausführungsform eines erfindungsgemäß hergestellten Gebläsegehäuses 10 in Explosionsansicht gezeigt. In der dargestellten Ausführungsform weist das Gebläsegehäuse 10 zwei Gehäuseteile 1000, 1001 auf. Zur leichteren Bezugnahme wird das erste Gehäuseteil 1000 im Folgenden als unteres Gehäuseteil bezeichnet und das zweite Gehäuseteil 1001 als oberes Gehäuseteil bezeichnet. Im eingebauten Zustand kann aber das Gebläsegehäuse 10 auch so angeordnet sein, dass das erste Gehäuseteil 1000 oben und das zweite Gehäuseteil 1001 unten liegt oder die Gehäuseteile 1000, 1001 in der Horizontalen nebeneinander liegen.

In der dargestellten Ausführungsform wird jedes der Gehäuseteile 1000, 1001 jeweils durch einen Materialblock 100 gebildet. Die Materialblöcke 100 weisen in der dargestellten Ausführungsform jeweils eine Quaderform auf. Die Gehäuseteile 1000, 1001 und damit die Materialblöcke 100 können bei dieser Ausführungsform beispielsweise aus Polyurethan-Schaumstoff bestehen. In jeden Materialblock 100 ist jeweils eine Luftleitgeometrie 12 eingebracht, die gemeinsam den Luftführungsraum 11 des Gebläsegehäuses 10 bilden. Die Luftleitgeometrien 12 umfassen jeweils einen Teil 120 des Aufnahmeraumes für ein Lüfterrad (nicht gezeigt) sowie jeweils einen Teil 121 eines Luftauslasskanals. Die Luftleitgeometrien 12 und damit der Luftführungsraum können durch Freischneiden aus einem Volumenelement hergestellt worden sein. Der Teil 120 des Aufnahmeraumes 110 weist einen runden Querschnitt auf, dessen Begrenzungswand den Teil einer Spirale bildet. In den durch die Teile 120 des Aufnahmeraumes gebildeten Aufnahmeraum 110 kann das Lüfterrad und der Lüftermotor (nicht dargestellt) des Gebläses aufgenommen werden. An der Begrenzungswand jedes Teils 120 des Aufnahmeraumes 110 ist eine Luftauslassöffnung 123 ausgebildet, an die sich der Teil 121 des Luftauslasskanals anschließt. Somit kann von dem Aufnahmeraum 110 Luft in einen Luftauslasskanal 111 eintreten.

Die Teile 121 der Luftauslasskanäle, die in jeweils einem Gehäuseteil 1000, 1001 gebildet sind, erstrecken sich jeweils von dem Teil 120 des Aufnahmeraumes 110 bis zu einer Seitenwand des jeweiligen Materialblockes 100. Zwischen dem Aufnahmeraum 110 und der Seitenwand des Materialblockes 100 weiten sich die Teile 121 der Luftauslasskanäle 111 auf. In der dargestellten Ausführungsform erstrecken sich die Luftleitgeometrien 12 jeweils über die gesamte Höhe des entsprechenden Materialblockes 100. Es ist aber auch möglich, dass die Höhe des jeweiligen Materialblockes 100 größer ist, als die Höhe der jeweiligen Luftleitgeometrie 12, die in die Materialblöcke 100 eingebracht ist. Hierbei kann das untere Gehäuseteil 1000 einen Boden (nicht gezeigt) aufweisen, der den Teil 120 des Aufnahmeraumes 110 und damit den Aufnahmeraum 110 nach unten begrenzt und das obere Gehäuseteil 1001 eine Decke (nicht gezeigt) aufweisen, die den Teil 120 des Aufnahmeraumes 110 und damit den Aufnahmeraum 110 nach oben begrenzt. Bei dieser Ausführungsform ist in den Boden oder die Decke eine Lufteintrittsöffnung eingebracht, über die Luft zu dem in dem Aufnahmeraum befindlichen Lüfter (nicht gezeigt) gelangen kann.

Bei der in Figur 1 gezeigten Ausführungsform des Gehäuseteils 1000 und 1001 wird durch das Material des Materialblockes 100 zumindest der Luftschall, der in dem Luftführungsraum 11 entsteht, gedämpft.

Die Gehäuseteile 1000 und 1001 sind in der Ausführungsform des Gebläsegehäuses 10 nach Figur 1 so zueinander angeordnet, dass die Seitenwände des jeweiligen Materialblockes 100, in denen die Luftaustrittsöffnungen 113 der jeweiligen Teile 121 der Luftauslasskanäle liegen, entgegengesetzte Seiten des Gebläsegehäuses 10 sind. In dem oberen Gehäuseteil 1001 erstreckt sich der Teil 121 des Luftauslasskanals von dem Teil 120 des Aufnahmeraums 110 nach vorne und in dem unteren Gehäuseteil 1000 von dem Teil des Aufnahmeraums 110 nach hinten. Der erste Luftauslasskanal 111 wird in der Ausführungsform nach Figur 1 durch den Teil 121 des Luftauslasskanals in dem unteren Gehäuseteil 1000 und einen Teil der Kontaktfläche des oberen Gehäuseteils 1001 zwischen den beiden Gehäuseteilen 1000, 1001 gebildet. Der zweite Luftauslasskanal 111 wird in der Ausführungsform nach Figur 1 durch den Teil 121 des Luftauslasskanals in dem oberen Gehäuseteil 1000 und einen Teil der Kontaktfläche des unteren Gehäuseteils 1001 zwischen den beiden Gehäuseteilen 1000, 1001 gebildet.

An den Seiten der Materialblöcke 100, die der Kontaktfläche zwischen den beiden Gehäuseteilen 1000, 1001 abgewandt sind, können Deckplatten vorgesehen sein, die die Teile 121 der Luftauslasskanäle 111 und den Aufnahmeraum 110 zu dieser Seite abschließen. Sofern die Höhe der Luftleitgeometrie 12 in den Gehäuseteilen geringer ist als die Höhe des jeweiligen Materialblockes 100, können die Teile 121 der Luftauslasskanäle 111 und der Aufnahmeraum 110 an dieser Seite durch den Boden beziehungsweise Decke des Gehäuseteils abgeschlossen sein.

Die Gehäuseteile 1000, 1001 werden so zusammengefügt, dass die Teile 120 des Aufnahmeraumes 110, die in den Gehäuseteilen 1000, 1001 ausgebildet sind, miteinander ausgerichtet sind. Somit entsteht ein Aufnahmeraum 110, der sowohl in dem ersten 1000 als auch in dem zweiten Gehäuseteil 1001 liegt. Über einen Lüfter (nicht gezeigt), der in diesem Aufnahmeraum 110 aufgenommen wird, kann daher Luft sowohl über den Teil 121 des Luftauslasskanals 111 des ersten Gehäuseteils 1000 als auch über den Teil 121 des Luftauslasskanals 111 des zweiten Gehäuseteils 1001 ausgegeben werden.

In Figur 2 ist eine weitere Ausführungsform eines Gehäuseteils 1000 gezeigt. Bei der Ausführungsform nach Figur 2 wird das Gehäuseteil 1000 durch einen Materialblock 100 gebildet. Der Materialblock 100 kann beispielsweise aus Polyurethan-Schaumstoff bestehen. Die Luftleitgeometrie 12 entspricht der Luftleitgeometrie 12, die in der ersten Ausführungsform gemäß Figur 1 gezeigt ist. Zusätzlich ist bei der Ausführungsform gemäß Figur 2 eine Führung 104 in dem Materialblock 100 vorgesehen. In die Führung 104 ist ein Filterelement 2 eingebracht. Das Filterelement 2 weist eine ebene, flächige Form auf und kann beispielsweise ein Geruchsfilter zum Ausfiltern von Geruchsstoffen sein. Die Führung 104 wird in der dargestellten Ausführungsform durch Nuten gebildet, die parallel zu der Seitenwand, zu der sich der Teil 121 des Luftauslasskanals 111 erstreckt, ausgerichtet sind. Insbesondere sind die Nuten am Ende des Teils 121 des Luftauslasskanals 111 in einem Abstand zu der Seitenwand in den Materialblock 100 eingebracht. In der dargestellten Ausführungsform ragen die Nuten von dem Teil 121 des Luftauslasskanals 111 zu den Seiten hinaus. In den Nuten können Führungsschienen (nicht gezeigt) aus Metall oder einem anderen Material eingebracht sein. Das Filterelement 2 ist von oben in die Führung 104 eingebracht und bedeckt im eingebrachten Zustand das Ende des Luftauslasskanals 111.

Dieses Gehäuseteil nach Figur 2 kann mit mindestens einem weiteren Gehäuseteil (nicht gezeigt) zu einem erfindungsgemäß hergestellten Gebläsegehäuse zusammengesetzt werden. Das zweite Gehäuseteil kann ebenfalls die in Figur 2 gezeigte Ausführungsform darstellen. Es ist aber auch möglich, dass das zweite Gehäuseteil einer anderen Ausführungsform der Gehäuseteile, wie beispielsweise in Figur 1, 3 oder 4 entspricht. Das zweite Gehäuseteil ist dabei aber stets so zu dem ersten Gehäuseteil ausgerichtet, dass die Luftauslasskanäle der beiden Gehäuseteile nicht oder nur bereichsweise übereinander liegen. Somit wird durch das Gebläsegehäuse der Luftauslass in unterschiedliche Auslassrichtungen möglich.

In der Figur 3 ist eine weitere Ausführungsform eines Gehäuseteils 1000 gezeigt. Auch bei dieser Ausführungsform wird das Gehäuseteil 1000 durch einen Materialblock 100 gebildet. Der Materialblock 100 kann beispielsweise aus Polyurethan-Schaumstoff bestehen. Diese Ausführungsform unterscheidet sich von der ersten Ausführungsform gemäß Figur 1 dadurch, dass ein Ausschnitt 105 in die Oberseite des Materialblockes 100 eingebracht ist. Der Ausschnitt 105 liegt zu dem Luftführungsraum 11 benachbart. In den Ausschnitt 105 sind Elektronikbauteile 3 eingeführt. Der Ausschnitt 105 ist über einen Nut 106 mit dem Aufnahmeraum 110 verbunden und in dieser Nut 106 ist ein Kabel 4 geführt, über das die Elektronikbauteile 3 mit dem Lüftermotor (nicht gezeigt) des Gebläses 1 verbunden werden können.

Dieses Gehäuseteil nach Figur 3 kann mit mindestens einem weiteren Gehäuseteil (nicht gezeigt) zu einem Gebläsegehäuse zusammengesetzt werden. Das zweite Gehäuseteil kann ebenfalls die in Figur 3 gezeigte Ausführungsform darstellen. Es ist aber auch möglich, dass das zweite Gehäuseteil einer anderen Ausführungsform der Gehäuseteile, wie beispielsweise in Figur 1, 2 oder 4 entspricht. Das zweite Gehäuseteil ist dabei aber stets so zu dem ersten Gehäuseteil ausgerichtet, dass die Luftauslasskanäle der beiden Gehäuseteile nicht oder nur bereichsweise übereinander liegen. Somit wird durch das Gebläsegehäuse der Luftauslass in unterschiedliche Auslassrichtungen möglich.

In Figur 4 ist eine weitere Ausführungsform eines Gehäuseteils 1000 gezeigt. Auch bei dieser Ausführungsform wird das Gehäuseteil 1000 durch einen Materialblock 100 gebildet. Der Materialblock 100 kann beispielsweise aus Polyurethan-Schaumstoff bestehen. Diese Ausführungsform unterscheidet sich von der in Figur 1 gezeigten Ausführungsform in zweierlei Hinsicht. Zum einen ist an der Begrenzungswand des Aufnahmeraumes 110 und des Luftauslasskanals 111 eine Auskleidungsschicht 102 aufgebracht. Zum anderen ist in den Materialblock 101 ein Anbindungselement 5 eingebracht. Dieses Anbindungselement 5 ist zu dem Luftführungsraum 11 beanstandet angeordnet. Das Anbindungselement 5 kann beispielsweise aus Gummi bestehen und eine Würfelform aufweisen. In dem Anwendungselement 5 ist in der dargestellten Ausführungsform eine Schrauböffnung 50 gezeigt, über die das Gehäuseteil 1000 an einem weiteren Gehäuseteil (nicht gezeigt) befestigt werden kann, oder über das das Gebläsegehäuse 10 an dem Hauptgerät, insbesondere Haushaltsgerät befestigt werden kann.

Dieses Gehäuseteil nach Figur 4 kann mit mindestens einem weiteren Gehäuseteil (nicht gezeigt) zu einem Gebläsegehäuse zusammengesetzt werden. Das zweite Gehäuseteil kann ebenfalls die in Figur 4 gezeigte Ausführungsform darstellen. Es ist aber auch möglich, dass das zweite Gehäuseteil einer anderen Ausführungsform der Gehäuseteile, wie beispielsweise in Figur 1, 2 oder 3 entspricht. Das zweite Gehäuseteil ist dabei aber stets so zu dem ersten Gehäuseteil ausgerichtet, dass die Luftauslasskanäle der beiden Gehäuseteile nicht oder nur bereichsweise übereinander liegen. Somit wird durch das Gebläsegehäuse der Luftauslass in unterschiedliche Auslassrichtungen möglich.

In der Figur 5 ist eine Seitenansicht der Ausführungsform des Gebläsegehäuses 10 nach Figur 1 schematisch gezeigt. Die Ansicht ist eine Draufsicht auf die Seite, an der der Luftauslasskanal 111 aus dem zweiten Gehäuseteil 1001, das einen Materialblock 100 darstellt, austritt. Bei der Ansicht in den Luftauslasskanal 111 des oberen Gehäuseteils 1001 ist die Nase 112, die zwischen dem Teil 120 des Aufnahmeraumes 110 und dem Teil 121 des Luftauslasskanals 111 besteht, sichtbar. Bei der in Figur 5 gezeigten Ausführungsform, die nicht Teil der Erfindung ist,ist die Luftleitgeometrie 12 in den Gehäuseteilen 1000, 1001 nicht über die gesamte Höhe des jeweiligen Materialblockes 100 ausgestaltet. Die Luftleitgeometrie 12 des unteren Gehäuseteils 1000 weist somit einen Boden 114 und die Luftleitgeometrie 12 des oberen Gehäuseteils 1001 weist somit eine Decke 115 auf. Die Luftleitgeometrie 12 in dem Materialblock 100 des unteren Gehäuseteils 1000 ist in die Oberseite des Materialblockes 100 eingebracht und Luftleitgeometrie 12 in dem Materialblock 100 des oberen Gehäuseteils 1001 ist in die Unterseite des Materialblockes 100 eingebracht. Die Gehäuseteile 1000, 1001 sind in der Figur 5 mit einem Abstand zueinander gezeigt, um die Erkennbarkeit zu verbessern. Die Gehäuseteile 1000 und 1001 liegen aber vorzugsweise aneinander an.

In Figur 6 ist eine Ausführungsform eines Gebläses 1 gezeigt, das nicht erfindungsgemäß ist und lediglich der Veranschaulichung dient. Bei dieser Ausführungsform besteht das erste Gehäuseteil 1000, das einen Materialblock 100 darstellt, aus mehreren Materialien. Insbesondere ist ein Grundkörper 101 gezeigt, der aus einem Grundmaterial besteht. Das Grundmaterial kann beispielsweise ein Gummi-Polyurethan-Composite sein. In diesem Grundkörper 101 ist von einer Seite aus, in der Figur 6 von oben, eine Aussparung eingebracht, in der eine Auskleidungsschicht 102 aus Auskleidungsmaterial eingebracht ist. Die Auskleidungsschicht 102 deckt die gesamten Begrenzungswände der Aussparung in dem Grundkörper 101 ab. Auf die Auskleidungsschicht 102 ist eine weitere Auskleidungsschicht 103 aufgebracht. Die Auskleidungsschicht 103 bildet somit die Begrenzungswände des Teils 120 des Aufnahmeraumes 110, der in dem ersten Gehäuseteil 1000 gebildet ist. Die Auskleidungsschicht 102 und die Auskleidungsschicht 103 können beispielsweise aus Polyurethan-Schaum oder Melaminharz-Schaum bestehen. Auf dieses erste Gehäuseteil 1000 ist ein zweites Gehäuseteil 1001 aufgesetzt, das der Ausführungsform des ersten Gehäuseteils 1000 entspricht und der Teil 120 des Aufnahmeraumes 110, der in dem zweiten Gehäuseteil 1001 gebildet ist mit dem Teil 120 des Aufnahmeraumes 110, der in dem ersten Gehäuseteil 1000 gebildet ist, ausgerichtet und diesem zugewandt. Die Teile 120 des Aufnahmeraumes 110, die in den beiden Gehäuseteilen 1000, 1001 gebildet sind, bilden somit gemeinsam den Aufnahmeraum 110 für den Lüfter 13. Der Lüfter 13 ist in Figur 6 nur schematisch durch das Lüfterrad 130 und die Drehachse 131 des Lüfterrades 130 dargestellt.

In der Figur 7 ist eine weitere Ausführungsform eines Gebläses 1, das nicht erfindungsgemäß ist und lediglich der Veranschaulichung dient, in Schnittansicht gezeigt. Bei dieser Ausführungsform besteht das untere Gehäuseteil 1000, das durch einen Materialblock 100 gebildet ist, aus nur einem Schallschutzmaterial. In dem Gehäuseteil 1000 ist ein Teil 120 des Aufnahmeraumes 110 ausgebildet. Dieser Teil 120 des Aufnahmeraumes 110 kann durch Freischneiden oder durch Formschäumen in dem ersten Gehäuseteil 1000 gebildet sein. Der Teil 120 des Aufnahmeraumes 110 erstreckt sich bei dieser Ausführungsform nicht über die gesamte Höhe des Materialblockes 100. Somit stellt der Teil 120 des Aufnahmeraumes 110 eine Vertiefung in dem Materialblock 100 des unteren Gehäuseteils 1000 dar und weist einen Boden 114 auf. In das Schallschutzmaterial des Gehäuseteils 1000 sind Anbindungselemente 5 eingebracht. In der gezeigten Schnittansicht sind zwei Anbindungselemente 5 gezeigt. Es können aber auch mehr als zwei Anbindungselemente 5 vorgesehen sein. Die Anbindungselemente 5 sind bei der gezeigten Ausführungsform in den Boden 114 des Teils 120 des Aufnahmeraumes 110 eingebracht. Die Anbindungselemente 5 können beispielsweise aus Metall bestehen. Das obere Gehäuseteil 1001 entspricht dem unteren Gehäuseteil 1000 weist allerdings statt einem Boden eine Decke 115 auf und weist in der dargestellten Ausführungsform keine Anbindungselemente 5 auf. Der Aufnahmeraum 110 wird durch die Teile 120 des Aufnahmeraumes 110, die in dem oberen und dem unteren Gehäuseteil 1000, 1001 gebildet sind, gemeinsam gebildet.

In dem Aufnahmeraum 110 ist der Lüfter 13 des Gebläses 1 eingebracht. Insbesondere sind in dem Aufnahmeraum 110 der Lüftermotor 132 und das Lüfterrad 130 aufgenommen. Der Lüftermotor 132 ist hierbei über Schrauben 51 an den Anbindungselementen 5 befestigt und das Lüfterrad 130 ist an dem Lüftermotor 132 so gelagert, dass dieses sich um die Drehachse 131 drehen kann.

In Figur 8 ist eine weitere Ausführungsform eines Gebläsegehäuses 10 gezeigt. Diese Ausführungsform entspricht der Ausführungsform nach Figur 1. Allerdings ist bei der Ausführungsform nach Figur 8 zusätzlich zu dem Teil 120 des Aufnahmeraumes 110 und dem Teil 121 des Luftauslasskanals 111 in dem unteren Gehäuseteil 1000 eine Vertiefung 122 eingebracht, die zu der Luftleitgeometrie 12 des ersten Gehäuseteils 1000 beabstandet ist. Die Vertiefung 122 erstreckt sich von einer Seitenwand des Materialblockes 100 in Richtung auf den Teil 120 des Aufnahmeraumes 110 hin, endet aber in einem Abstand zu dem Teil 120 des Aufnahmeraumes 110. Die Vertiefung 122 weist über deren Länge eine sich verändernde Tiefe auf. Zudem ist die Vertiefung 122 so ausgerichtet, dass Vertiefung 122 mit dem Ende des Teils 121 des Luftführungskanals 111 in dem zweiten Gehäuseteil 1001 ausgerichtet ist. Durch diese Vertiefung in dem ersten Gehäuseteil 1000 kann somit der Querschnitt des Teils 121 des Luftauslasskanals 111 des zweiten Gehäuseteils 1001 zu der Luftaustrittsöffnung 113 zusätzlich zu der Aufweitung in der Horizontalen auch in der vertikalen Richtung vergrößert werden.

In Figur 9 ist sind Materialblöcke 100 bei der Herstellung eines erfindungsgemäß hergestellten Gebläsegehäuses 10 gezeigt. Die Materialblöcke 100 sind zu Beginn ein einziger Block 14, der eine Höhe aufweist, die der Höhe der beiden Materialblöcke 100, die die Gehäuseteile 1000, 1001 bilden sollen, zusammen entspricht. In den Block 14 wird die Luftleitgeometrie 12 eingebracht. Dies kann in einem Verfahrensschritt erfolgen. Anschließend kann eine Auskleidungsschicht 102 auf die spiralförmige Begrenzungswand der Luftleitgeometrie 12 aufgebracht werden. Anschließend wird der Block 14 in einer Ebene, die senkrecht zu der Ausrichtung des Teils 120 Aufnahmeraumes, nämlich senkrecht zu der Drehachse 131 des in den Aufnahmeraum 110 einzubringenden Lüfterrades (nicht gezeigt) getrennt. Dies ist in Figur 9 durch die gestrichelte Linie gezeigt. Die so erzeugten Gehäuseteile 1000, 1001 werden zueinander verdreht. Insbesondere werden die Gehäuseteile um 180° um die Drehachse 131 zueinander verdreht und miteinander verbunden. In dieser Ausrichtung der Gehäuseteile 1000, 1001 weist das Gebläsegehäuse 10 wieder die äußere Form des ursprünglichen Blockes 14 auf. Oben und unten kann nun eine Deckplatte (nicht gezeigt) aufgebracht werden und so die Luftleitgeometrie 12 der einzelnen Gehäuseteile 1000, 1001 abgeschlossen werden. Es liegt aber auch im Rahmen der Erfindung, dass beim Einbringen der Luftleitgeometrie 12 in den Block 14 diese eine geringere Höhe als der Block 14 aufweist und damit ein Boden (nicht gezeigt) in dem unteren Gehäuseteil 1000 im Bereich des Aufnahmeraums und des Luftführungskanals verbleibt. In diesem Fall muss nur noch die Oberseite beispielsweise eine Deckplatte abgedeckt werden. Die Lufteintrittsöffnung des Gebläsegehäuses kann in dieser Deckplatte ausgebildet sein. Der Lüfter wird vor dem Aufbringen der Deckplatte in den Aufnahmeraum eingebracht und angeschlossen.

Mit der vorliegenden Erfindung kann eine Reihe von Vorteilen erzielt werden.

Insbesondere kann auf einfache Weise eine Doppelspirale oder Mehrfachspirale in einem Gebläsegehäuse realisiert werden. Im Vergleich zu Gebläsegehäusen, die aus Blech oder schallhartem Kunststoff hergestellt sind, ist die Herstellung aufgrund der Verwendung von Schallschutzmaterial für zumindest einen Teil des Gehäuseteils einfacher und kostengünstiger möglich. Erfindungsgemäß wird ein Block durch einen Schnitt in der horizontalen Ebene in zwei Volumenelemente oder Materialblöcke geteilt. Die beiden Materialblöcke, die auch als Segmente bezeichnet werden können, können auch unterschiedliche Stärken aufweisen.

Zudem ist die Montage, Befestigung und Abdichtung des Gebläses bei der vorliegenden Erfindung vereinfacht. Zudem ist eine aufwändige Ausrichtung und Integration von Gehäusegeometrie und Leitgeometrie bei der vorliegenden Erfindung nicht erforderlich. Insbesondere ist zur Dämpfung des Körperschalls ein zusätzliches Bauteil zwischen einem Kunststoffgehäuse und Gerätegehäuse des Haushaltsgerätes nicht erforderlich. Auch eine zusätzliche Akustikdämmung des Luftschalls ist bei dem erfindungsgemäß hergestellten Gebläsegehäuse nicht erforderlich. Zudem ist es bei dem erfindungsgemäß hergestellten Gebläsegehäuse möglich Filter und weitere Bauteile, wie beispielsweise Elektronikbauteile und Kabel auf einfache Weise in das Gebläsegehäuse zu integrieren. Für die Filter können beispielsweise Führungsnuten vorgesehen sein. Eine zusätzliche Kabelführung, Kabelschutz, Zugentlastung und Halterungen für Kabel können ebenfalls entfallen. Erfindungsgemäß kann das Gebläsegehäuse hergestellt werden, indem der Luftführungsraum und insbesondere der Aufnahmeraum in einem Materialblock aus einem Volumenelement, das vorzugsweise aus Schaum oder Fasermaterial besteht, freigeschnitten wird.

In das Volumenelement, aus dem der Materialblock gebildet wird, können einfach und kostengünstig Nuten als Führungsschienen für entnehmbare Filter integriert werden. Aufgrund der elastischen Materialeigenschaft des Volumenelementes übernehmen diese Nuten auch gleichzeitig eine Dichtfunktion. Zudem können in dem Volumenelement einfach und kostengünstig Bauräume für Elektronikbauteile und Kabelführungen realisiert werden

In dem erfindungsgemäß hergestellten Gebläsegehäuse ist sowohl die Luftschalldämmung als auch die Körperschalldämmung funktional in dem Gebläsegehäuse vorhanden. Insbesondere bei der Verwendung von Schaummaterial für die Materialblöcke wird der weitere Vorteil erzielt, dass kostengünstigere Materialien verwendet werden können, die zudem geringe Werkzeugkosten verursachen und auf einfache Weise montiert werden können. Durch das Vorsehen einer Kabelführung in dem Materialblock kann neben der eigentlichen Führung auch ein Schnittschutz für die Kabel hergestellt werden.

Besonders bevorzugt kann das Gebläsegehäuse auch aus einem Materialverbund oder einem Material mit lokal unterschiedlichen Eigenschaften bestehen. Hierdurch kann speziell auf die unterschiedlichen Funktionen eingegangen werden. Insbesondere kann eine auf Luftschall optimierte Zone an der Grenzschicht zwischen Luftstrom und Gebläsegehäuse und eine auf Körperschall optimierte Zone zur Anbindung an das Haushaltsgerät, das auch als Endgerät bezeichnet werden kann, geschaffen werden.

### Bezugszeichenliste

- 1: Gebläse
- 10: Gebläsegehäuse
- 1000: Gehäuseteil
- 1001: Gehäuseteil

- 100: Materialblock
- 101: Grundkörper
- 102: Auskleidungsschicht
- 103: Auskleidungsschicht
- 104: Führung
- 105: Ausschnitt
- 106: Nut

- 11: Luftführungsraum
- 110: Aufnahmeraum
- 111: Luftauslasskanal
- 112: Nase
- 113: Luftaustrittsöffnung
- 114: Boden
- 115: Decke

- 12: Luftleitgeometrie
- 120: Teil Aufnahmeraum
- 121: Teil Luftauslasskanal
- 122: Vertiefung
- 123: Luftauslassöffnung

- 13: Lüfter
- 130: Lüfterrad
- 131: Drehachse
- 132: Lüftermotor
- 14: Block

- 2: Filterelement
- 3: Elektronikbauteil
- 4: Kabel
- 5: Anbindungselement
- 50: Schrauböffnung
- 51: Schraube

## Patentansprüche

1. Verfahren zur Herstellung eines Gebläsegehäuses für ein Radialgebläse (1) mit einem Luftführungsraum (11), der einen Aufnahmeraum (110) für mindestens ein um eine Drehachse (131) drehbares Lüfterrad (130) und einen sich an den Aufnahmeraum (110) anschließenden Luftauslasskanal (111) umfasst, wobei das Gebläsegehäuse (10) mindestens zwei Gehäuseteile (1000, 1001) aufweist, die zumindest bereichsweise aus Schallschutzmaterial bestehen,
wobei der Luftführungsraum (11) durch Luftleitgeometrien (12) in den mindestens zwei Gehäuseteilen (1000, 1001) gebildet wird und die Luftleitgeometrien (12) jeweils eine spiralförmige Begrenzungswand aufweisen, wobei in jedem der mindestens zwei Gehäuseteile (1000, 1001) ein Teil (120) des Aufnahmeraumes (110) zumindest teilweise durch Schallschutzmaterial gebildet ist,
wobei in dem Gebläsegehäuse (10) zumindest zwei Luftauslasskanäle (111) gebildet sind,
wobei in jedem Gehäuseteil (1000, 1001) zumindest ein Teil (121) eines der Luftauslasskanäle (111) gebildet ist und
wobei die Begrenzungswand einen Teil einer Umgebungswand in dem Aufnahmeraum (110) und eine Seitenwand eines Luftauslasskanals (111) darstellt,
**dadurch gekennzeichnet, dass** die Luftleitgeometrien (12) der mindestens zwei Gehäuseteile (1000, 1001) in einem einzigen Block (14) erzeugt werden,
dass die mindestens zwei Gehäuseteile (1000, 1001) durch Trennen des Blockes (14) entlang mindestens einer Ebene, die senkrecht zu der Drehachse (131) des Lüfterrades (130) steht, gebildet werden, und
dass die mindestens zwei Gehäuseteile um die Drehachse zueinander verdreht werden und aneinander befestigt werden.

2. Verfahren nach Anspruch 1, **dadurch gekennzeichnet, dass** die zumindest zwei Luftauslasskanäle (111) zumindest teilweise durch Schallschutzmaterial gebildet sind.

3. Verfahren nach einem der Ansprüche 1 oder 2, **dadurch gekennzeichnet, dass** zumindest eines der mindestens zwei Gehäuseteile (1000, 1001) die durch Trennen des Blocks (14) erzeugt werden, einen Materialblock (100) darstellt, der zumindest teilweise aus Schallschutzmaterial besteht und ein Teil (120) des Aufnahmeraumes (110) durch Materialabtrag in dem Materialblock (100) erzeugt ist.

4. Verfahren nach einem der Ansprüche 1 bis 3, **dadurch gekennzeichnet, dass** mindestens ein Luftauslasskanal (111) durch eine Vertiefung in einem der mindestens zwei Gehäuseteile (1000, 1001) und eine Vertiefung (122) in einem weiteren der mindestens zwei Gehäuseteile (1000, 1001) gebildet wird.

5. Verfahren nach Anspruch 4, **dadurch gekennzeichnet, dass** mindestens eine der Vertiefungen (122) über deren Länge eine zunehmende Tiefe aufweist.

6. Verfahren nach einem der Ansprüche 1 bis 5, **dadurch gekennzeichnet, dass** das Gebläsegehäuse (10) aus zwei Gehäuseteilen (1000, 1001) besteht und die Gehäuseteile (1000, 1001) um 180° um die Drehachse (131) des Lüfterrades (130) zueinander verdreht sind.

7. Verfahren nach einem der Ansprüche 1 bis 6 **dadurch gekennzeichnet, dass** mindestens ein Gehäuseteil (1000, 1001) der mindestens zwei Gehäuseteile (1000, 1001) mindestens zwei Schichten (101, 102, 103) aufweist und mindestens eine der Schichten aus Schallschutzmaterial (101, 102, 103) besteht.

8. Verfahren nach einem der Ansprüche 1 bis 7, **dadurch gekennzeichnet, dass** in mindestens einem der mindestens zwei Gehäuseteile (1000, 1001) mindestens eine Führung (104) für ein Filterelement (2), mindestens ein Ausschnitt (105) für mindestens ein Elektronikbauteil (3) und / oder mindestens eine Nut (106) für mindestens ein Kabel (4) eingebracht ist.

9. Verfahren nach einem der Ansprüche 1 bis 8, **dadurch gekennzeichnet, dass** in mindestens einem der mindestens zwei Gehäuseteile (1000, 1001) mindestens ein Anbindungselement (5) integriert ist.

10. Verfahren nach einem der Ansprüche 1 bis 9, **dadurch gekennzeichnet, dass** die mindestens zwei Gehäuseteile (1000, 1001) zumindest teilweise aus Schaumstoff, insbesondere aus Polyurethan-Schaumstoff und/oder Melaminharz-Schaumstoff bestehen, oder mindestens die mindestens zwei Gehäuseteile aus Polyurethan oder Gummi-Polyurethan-Material bestehen.

## Claims

1. Method for producing a fan housing for a radial fan (1) with an air-guiding cavity (11) which comprises a receiving space (110) for at least one fan wheel (130) which is rotatable about an axis of rotation (131) and an air outlet duct (111) which is connected to the receiving space (110), wherein the fan housing (10) has at least two housing parts (1000, 1001) which are made at least in sections of sound-absorbing material,
wherein the air-guiding cavity (11) is formed by air-conducting geometries (12) in the at least two housing parts (1000, 1001) and the air-conducting geometries (12) each have a spiral-shaped defining wall,
wherein in each of the at least two housing parts (1000, 1001), a part (120) of the receiving space (110) is formed at least partially of sound-absorbing material,
wherein at least two air outlet ducts (111) are formed in the fan housing (10),
wherein at least one part (121) of one of the air outlet ducts (111) is formed in each housing part (1000, 1001) and
wherein the defining wall represents a part of the surrounding wall in the receiving space (110) and a side wall of an air outlet duct (111),
**characterised in that** the air-conducting geometries (12) of the at least two housing parts (1000, 1001) are created in a single section (14),
that the at least two housing parts (1000, 1001) are formed by separating the section (14) along at least one plane which is perpendicular to the axis of rotation (131) of the fan wheel (130) and
that the at least two housing parts are rotated about the axis of rotation relative to one another and are fastened to one another.

2. Method according to claim 1, **characterised in that** the at least two air outlet ducts (111) are formed at least partially of sound-absorbing material.

3. Method according to one of claims 1 or 2, **characterised in that** at least one of the at least two housing parts (1000, 1001) which are created by separating the section (14), represents a material section (100) which is made at least partially of sound-absorbing material and a part (120) of the receiving space (110) is created by way of removing material in the material section (100).

4. Method according to one of claims 1 to 3, **characterised in that** the at least one air outlet duct (111) is formed by way of a recess in one of the at least two housing parts (1000, 1001) and a recess (122) in another of the at least two housing parts (1000, 1001).

5. Method according to claim 4, **characterised in that** at least one of the recesses (122) has an increasing depth over its length.

6. Method according to one of claims 1 to 5, **characterised in that** the fan housing (10) consists of two housing parts (1000, 1001) and the housing parts (1000, 1001) are rotated relative to one another by 180° about the axis of rotation (131) of the fan wheel (130).

7. Method according to one of claims 1 to 6, **characterised in that** at least one housing part (1000, 1001) of the at least two housing parts (1000, 1001) has at least two layers (101, 102, 103) and at least one of the layers is made of sound-absorbing material (101, 102, 103).

8. Method according to one of claims 1 to 7, **characterised in that** in at least one of the at least two housing parts (1000, 1001), at least one guide (104) for a filter element (2), at least one cutout (105) for at least one electronic component (3) and/or at least one groove (106) for at least one cable (4) is introduced.

9. Method according to one of claims 1 to 8, **characterised in that** at least one connection element (5) is integrated in at least one of the at least two housing parts (1000,1001).

10. Method according to one of claims 1 to 9, **characterised in that** the at least two housing parts (1000, 1001) are made at least partially of foam, in particular polyurethane foam and/or melamine resin foam, or at least the at least two housing parts are made of polyurethane or polyurethane rubber material.

## Revendications

1. Procédé de fabrication d'un carter de ventilateur pour un ventilateur radial (1) avec un espace de guidage d'air (11), lequel comprend un espace d'accueil (110) pour au moins une roue de ventilateur (130) rotative autour d'un axe de rotation (131) et un conduit de sortie d'air (111) contigu à l'espace d'accueil (110), dans lequel le carter de ventilateur (10) présente au moins deux parties de carter (1000, 1001), lesquelles se composent au moins par sections d'une matière d'isolation acoustique, dans lequel l'espace de guidage d'air (11) est formé par des géométries de guidage d'air (12) dans les au moins deux parties de carter (1000, 1001) et les géométries de guidage d'air (12) présentent respectivement une paroi de délimitation spiralée, dans lequel dans chacune des au moins deux parties de carter (1000, 1001) une partie (120) de l'espace d'accueil (110) est au moins partiellement formée par une matière d'isolation acoustique, dans lequel dans le carter de ventilateur (10) au moins deux conduits de sortie d'air (111) sont formés, dans lequel dans chaque partie de carter (1000, 1001) au moins une partie (121) de l'un des conduits de sortie d'air (111) est formée et dans lequel la paroi de délimitation représente une partie d'une paroi périphérique dans l'espace d'accueil (110) et une paroi latérale d'un conduit de sortie d'air (111), **caractérisé en ce que** les géométries de guidage d'air (12) des au moins deux parties de carter (1000, 1001) sont fabriquées en un seul bloc (14), **en ce que** les au moins deux parties de carter (1000, 1001) sont formées en séparant le bloc (14) le long d'au moins un plan perpendiculaire à l'axe de rotation (131) de la roue de ventilateur (130) et **en ce que** les au moins deux parties de carter sont tournées l'une par rapport à l'autre autour de l'axe de rotation et fixées l'une à l'autre.

2. Procédé selon la revendication 1, **caractérisé en ce que** les au moins deux conduits de sortie d'air (111) sont formés au moins partiellement dans une matière d'isolation acoustique.

3. Procédé selon l'une des revendications 1 ou 2, **caractérisé en ce qu'**au moins une des au moins deux parties de carter (1000, 1001) fabriquées en séparant le bloc (14) représente un bloc de matière (100) au moins partiellement composé de matière d'isolation acoustique et une partie (120) de l'espace d'accueil (110) est fabriquée par enlèvement de matière dans le bloc de matière (100).

4. Procédé selon l'une des revendications 1 à 3, **caractérisé en ce qu'**au moins un conduit de sortie d'air (111) est formé par une concavité dans une des au moins deux parties de carter (1000, 1001) et une concavité (122) dans une autre des au moins deux parties de carter (1000, 1001).

5. Procédé selon la revendication 4, **caractérisé en ce qu'**au moins une des concavités (122) présente une profondeur croissante sur sa longueur.

6. Procédé selon l'une des revendications 1 à 5, **caractérisé en ce que** le carter de ventilateur (10) se compose de deux parties de carter (1000, 1001) et les parties de carter (1000, 1001) sont tournées de 180° l'une par rapport à l'autre autour de l'axe de rotation (131) de la roue de ventilateur (130).

7. Procédé selon l'une des revendications 1 à 6, **caractérisé en ce qu'**au moins une partie de carter (1000, 1001) des au moins deux parties de carter (1000, 1001) présente au moins deux couches (101, 102, 103) et au moins une des couches se compose de matière d'isolation acoustique (101, 102, 103).

8. Procédé selon l'une des revendications 1 à 7, **caractérisé en ce qu'**au moins un guide (104) pour un élément filtrant (2), au moins une entaille (105) pour au moins un composant électronique (3) et/ou au moins une rainure (106) pour au moins un câble (4) est logé dans au moins une des au moins deux parties de carter (1000, 1001).

9. Procédé selon l'une des revendications 1 à 8, **caractérisé en ce qu'**au moins un élément d'intégration (5) est intégré à au moins une des au moins deux parties de carter (1000, 1001).

10. Procédé selon l'une des revendications 1 à 9, **caractérisé en ce que** les au moins deux parties de carter (1000, 1001) se composent au moins partiellement de mousse, en particulier de mousse polyuréthane et/ou de mousse en résine mélaminée, ou au moins les au moins deux parties de carter se composent de polyuréthane ou de matière caoutchouc-polyuréthane.
